# EUROPÄISCHE PATENTSCHRIFT

(11) **EP 0 308 760 B1**
(45) Veröffentlichungstag und Bekanntmachung des Hinweises auf die Patenterteilung: **01.06.1994**
(21) Anmeldenummer: 88114876.1
(22) Anmeldetag: 12.09.1988
(51) Int. Cl.: B61F 5/38

(54) **Vorrichtung zur Lenkmoment-Kompensation bei Rädern mit Bremsen**
Steering moment compensation device for braked wheels
Dispositif de compensation du couple de guidage de roues munies de freins

(30) Priorität: 17.09.1987 DE 3731182
(43) Veröffentlichungstag der Anmeldung: 29.03.1989
(73) Patentinhaber: Bergische Stahl-Industrie, D-42859 Remscheid (DE)
(72) Erfinder: Brinkmann, Andreas, Dipl.-Ing., D-5630 Remscheid 1 (DE); Potthoff, Heinrich, Dr.-Ing., D-4320 Hattingen (DE)
(74) Vertreter: Dahlkamp, Heinrich-Leo

(56) Entgegenhaltungen:
- DE-A- 3 538 513
- DE-A- 3 541 732

## Beschreibung

Die Erfindung betrifft eine Vorrichtung zur Kompensation unerwünschter Lenkmomente an Rädern mit Bremsen von insbesondere Schienenfahrzeugen, wobei ein der am Umfang eines gebremsten Rades wirksamen Radumfangskraft proportionales, durch Radumfangskraft und Lenkrollhalbmesser bestimmtes Wendemoment dem betreffenden Rad von aussen aufgeprägt wird.

Durch Radumfangskräfte und Lenkrollhalbmesser entstehende Lenkmomente werden bisher weitgehend durch Spurstangen zwischen einander gegenüberliegenden Rädern gegeneinander geschaltet und damit in ihrer Wirkung aufgehoben. Sind jedoch die Lenkmomente an den durch die Spurstangen verbundenen Rädern nicht gleich, können die Momente nur teilweise kompensiert werden. Es wurde daher in DE 35 41 732 A1 vorgeschlagen, eine bei jeder Umfangskraft wirksame Kompensation des Lenkmomentes dadurch zu erreichen, dass das Reaktionsmoment eines im Rad befindlichen Untersetzungsgetriebes über Hebel übertragen und als Kompensationsmoment genutzt wird.

Die bekannte Konstruktion kann aber dann nicht zum Tragen kommen, wenn es sich um ein nicht-angetriebenes Rad handelt oder wenn zwischen Antriebswelle und Rad kein Getriebe vorhanden ist.

Der vorliegenden Konstruktion liegt daher die Aufgabe zugrunde, auch in diesem Fall, wenn eine Bremse am Rad angeordnet ist, eine Kompensation des Lenkmomentes zu erhalten und eine Vorrichtung zu schaffen, welche mit jeder Art Bremse wie Klotz-, Scheiben-, Trommelbremse und/oder anderen Bremsen, z.B. hydro- oder elektrodynamischer Bremse sicher funktioniert und auch bei kleinen Rädern verwendet werden kann.

Die Lösung der Aufgabe besteht darin, dass im Achsschenkel oder Rad ein Kompensationskörper frei drehbar um die Radachse gelagert ist, an welchem sich einerseits das Reaktionsmoment einer Bremse mit Bremsbacken bzw. das Reaktionsmoment einer hydro- und/oder elektrodynamischen Bremse abstützt, und welcher andererseits über eine an sich bekannte, in beiden Drehrichtungen wirksame und gelenkige Drehmomentabstützung mit der Achsbrücke verbunden ist.

Der Vorteil dieser erfindungsgemässen Vorrichtung liegt vor allem darin, dass die Vorrichtung nicht nur bei allen Radgrössen verwendet werden kann, sondern auch bei jeder Art Bremse, sofern diese auf das Rad oder auf ein mit dem Rad verbundenen Teil wirkt.

In den Zeichnungen sind beispielsweise Ausführungsformen der Erfindung dargestellt und zwar zeigt :
- Figur 1: eine schematische Darstellung, bei der ein Bremsklotz am Radreifen angreift,
- Figur 2: eine schematische Darstellung, bei der das Rad mit einer Scheibenbremse ausgerüstet ist.

In den Figuren bedeuten gleiche Bezugszeichen gleiche Teile.

Nach Fig. 1 wird zum Bremsen des Rades 11 ein Bremsklotz 12 gegen den Radreifen 13 gedrückt. Das Rad 11 ist in bekannter Weise mit Lagern auf dem Achsschenkel 14 drehbar um die Radachse gelagert, wobei der Achsschenkel 14 um eine senkrecht zur Radachse stehende Schwenkachse 15 in der Achsbrücke 16 gelagert ist, die wiederum mit dem Fahrwerkrahmen 23 verbunden ist. Im Achsschenkel 14 ist mit Lagern ein Kompensationskörper 17 um die Radachse drehbar gelagert und der Bremsklotz 12 stützt sich über einen Hebel 18 an dem Kompensationskörper 17 ab. Zwischen dem Kompensationskörper 17 und der Achsbrücke 16 ist eine in zwei Richtungen wirksame Drehmomentabstützung 19 angeordnet, welche aus einem Gabelstück 2o besteht, welches einen Kugelkopf 21 umfasst, der mit einem Hebel 22 fest an der Achsbrücke 16 angeordnet ist.Das Reaktionsmoment der Bremse wird auf diese Weise über den Kompensationskörper 17 und die Drehmomentabstützung 19 auf die Achsbrücke 16 übertragen.

Diese Drehmomentabstützung kann aber auch aus zwei Nocken bestehen, welche an der Achsbrücke 16 angeordnet sind, zwischen die sich ein am Kompensationskörper 17 befestigter Nocken erstreckt.

In Fig. 2 ist eine andere Art Bremse im Zusammenwirken mit der Erfindung dargestellt. Mit dem Rad 11 ist eine Bremsscheibe 24 festverbunden, wobei die Bremsscheibe in bekannter Weise als Vollscheibe oder als innenbelüftete Scheibe ausgebildet sein kann. Beiderseits der Bremsscheibe 24 sind je eine geteilte oder ungeteilte Bremsbacke 25 angebracht, welche von Druckelementen, wie Druckkolben, Bremszangenhebeln o.ä. an die Bremsscheibe 24 angedrückt werden, wenn das Fahrzeug abgebremst werden soll. Wesentlich hierbei ist die Tatsache, dass die an den Bremsbacken entstehende, in Umfangsrichtung wirkende Bremsreaktionskraft entweder direkt oder über Zwischenhebel 26 in den Kompensationskörper 17 eingeleitet wird, der seinerseits über die Drehmomentabstützung 19, welche aus einer Gabel 2o besteht, die einen Kugelkopf 21 umfasst, mit der Achsbrücke 16 gelenkig verbunden ist.

In beiden beschriebenen Ausführungsformen der Erfindung verursacht das Bremsreaktionsmoment, welches in den Kompensationskörper eingeleitet wird, in den Wirkflächen der Drehmomentabstützung eine Umfangskraft, die mit ihrem Hebelarm zur Schwenkachse des Achsschenkels ein Kompensationsmoment erzeugt, welches dem aus Bremskraft am Radumfang und Lenkrollhalbmesser gebildeten Lenkmoment entgegenwirkt.

Selbstverständlich kann die Drehmomentabstützung auch von zwei miteinander kämmenden Kegelzahnrädern bzw. Segmenten davon gebildet werden, wobei das eine Zahnrad mit der Achsbrücke 14 und das andere Kegelzahnrad bzw. ein Segment davon mit dem Kompensationskörper 17 verbunden ist.

Im Übrigen kann die Erfindung bei allen bekannten Bremssystemen eingesetzt werden, solange gewährleistet ist, dass das Bremsreaktionsmoment über einen im Achsschenkel oder im Rad frei drehbar gelagerten Kompensationskörper und eine gelenkige Drehmomentabstützung auf die Achsbrücke geleitet wird.

Der Kompensationskörper muss nicht unbedingt im Achsschenkel gelagert sein, sondern er kann auch im Rad frei drehbar um die Radachse gelagert werden.

## Patentansprüche

1. Vorrichtung zur Kompensation unerwünschter Lenkmomente an Rädern mit Bremsen von insbesondere Schienenfahrzeugen, wobei ein der am Umfang eines gebremsten Rades wirksamen Radumfangskraft proportionales, durch Radumfangskraft und Lenkrollhalbmesser bestimmtes Wendemoment dem betreffenden Rad von aussen aufgeprägt wird, dadurch gekennzeichnet, dass im Achsschenkel (14) oder Rad (11) ein Kompensationskörper (17) frei drehbar um die Radachse gelagert ist, an welchem sich einerseits das Reaktionsmoment einer Bremse mit Bremsbacken (12,25) bzw. das Reaktionsmoment einer hydro- und/oder elektrodynamischen Bremse abstützt, und welcher andererseits über eine an sich bekannte, in beiden Drehrichtungen wirksame und gelenkige Drehmomentabstützung (19) mit der Achsbrücke (16) verbunden ist.

2. Vorrichtung nach Anspruch 1, dadurch gekennzeichnet, dass die Drehmomentabstützung (19) aus einer Gabel (2o) besteht, welche einen Kugelkopf (21) umfasst, wobei der eine Teil -Gabel (2o) oder Kugelkopf (21)- mit dem Kompensationskörper (17) und der andere Teil über Hebel (22) mit der Achsbrücke (16) verbunden ist.

3. Vorrichtung nach Anspruch 1, dadurch gekennzeichnet, dass die Drehmomentabstützung (19) eine Kegelradverzahnung besitzt, bei der das eine Kegelrad bzw. ein Segment davon mit der Achsbrücke und das andere Kegelrad bzw. ein Segment davon mit dem Kompensationskörper Verbunden ist.

## Claims

1. Device to compensate for undesirable steering moments on wheels with brakes of, in particular, rail vehicles, a turning moment proportional to the wheel peripheral force effective at the periphery of a braked wheel and determined by the wheel peripheral force and the roll radius being externally imposed on the relevant wheel, characterised in that a compensation body (17) is supported in the axle stub (14) or wheel (11) so that it can rotate freely about the wheel axis, on which compensation body (17) is supported the reaction moment of a brake with brake linings (12, 25) or the reaction moment of a hydro-dynamic and/or electrodynamic brake, on the one hand, and, on the other, the compensation body (17) is connected to the axle bridge (16) by means of a rotational moment support (19), known per se, which is flexible and is effective in both rotational directions.

2. Device according to claim 1, characterised in that the rotational moment support (19) consists of a fork (20) which encloses a ball head (21), one part - fork (20) or ball head (21) - being connected to the compensation body (17) and the other part being connected via a lever (22) to the axle bridge (16).

3. Device according to Claim 1, characterised in that the rotational moment support (19) has conical gear teeth, one conical wheel or a segment of it being connected to the axle bridge and the other conical wheel or a segment of it being connected to the compensation body.

## Revendications

1. Dispositif pour la compensation de moments de direction indésirables sur des roues munis de freins, en particulier, de véhicules sur rails, où un moment de braquage, proportionnel à la force du pourtour de la roue, force qui est efficace sur le pourtour d'une roue freinée et déterminé par la force agissant sur la circonférence de la roue et le rayon de déport au sol, est imprimé à la roue en question par l'extérieur, caractérisé par le fait que, dans la fusée de roue (14), ou la roue (11), un corps de compensation (17) est disposé de façon à pouvoir tourner librement autour de l'essieu, et sur lequel s'appuie, d'une part, le moment réactionnel d'un frein à mâchoires de frein (12,25), ou le moment de réaction d'un frein hydrodynamique et ou électrodynamique, et qui, à'autre part, est relié au pont d'essieu, connu en lui- même (16) par un dispositif d'appui du couple (19) articulé et efficace dans les deux sens.

2. Dispositif conformément à la revendication 1, caractérisé par le fait que l'appui du couple (19) est constitué par une fourche (20) entourant une tête sphérique (21), une partie - fourche (20) ou tête sphérique (21) - étant reliée au corps de compensation (17) et l'autre partie étant reliée au pont d'essieu (16) par l'intermédiaire du levier (22).

3. Dispositif conformément à la revendication 1, caractérisé par le fait que l'appui du couple (19) possède un engrenage conique où l'un des pignons coniques, respectivement l'un de ses segments, est relié au pont d'essieu et l'autre pignon conique, respectivement l'un de ses segments, est relié au corps de compensation.
